# EUROPÄISCHE PATENTSCHRIFT

(11) **EP 0 571 454 B1**
(45) Veröffentlichungstag und Bekanntmachung des Hinweises auf die Patenterteilung: **26.04.1995**
(21) Anmeldenummer: 92904561.5
(22) Anmeldetag: 13.02.1992
(51) Int. Cl.: B65D 71/12

(54) **Verpackungsalternative zu Schrumpfverpackungen**
Packaging alternative to shrink packages
Alternative pour un emballage rétractable

(30) Priorität: 21.02.1991 DE 4105424
(43) Veröffentlichungstag der Anmeldung: 01.12.1993
(73) Patentinhaber: Henkel Kommanditgesellschaft auf Aktien, 40191 Düsseldorf (DE)
(72) Erfinder: MACKE, Wilfried, D-41751 Viersen (DE)
(86) Internationale Anmeldenummer: EP9200309
(87) Internationale Veröffentlichungsnummer: WO9214657

(56) Entgegenhaltungen:
- BE-A- 780 261
- NL-A- 286 532
- US-A- 2 913 105
- US-A- 2 952 355
- US-A- 3 146 885

## Beschreibung

Die Erfindung richtet sich auf eine Verpackung zur Umhüllung mehrerer gleichförmiger Einzelverpackungen wie Flaschen, Spender, Dosen, Pulverschachteln o.ä., bestehend aus einem einteiligen, zu der Verpackung aufgerichteten Zuschnitt aus Karton- oder Wellpappe, der eine Breite aufweist, die den addierten Tiefen der Einzelverpackungen entspricht und der durch vier parallel zu einer Seitenkante den Zuschnitt durchziehende Rillungen in fünf Abschnitte unterteilt ist, wobei der mittlere erste Abschnitt eine Seitenwand der Verpackung bildet und eine Länge aufweist, die der Höhe einer einzelnen Einzelverpackung entspricht, und wobei der an einer Seite daran anschließende zweite Abschnitt die Bodenwand der Verpackung bildet und eine Länge aufweist, die der Breite einer Einzelverpackung entspricht und wobei der auf der anderen Seite an den ersten Abschnitt anschließende dritte Abschnitt die Deckelwand der Verpackung bildet und eine Länge aufweist, die der Breite der Deckelfläche einer Einzelverpackung entspricht und wobei die der Seitenwand jeweils gegenüberliegende vierten und fünften Abschnitte kürzer als der erste Abschnitt ausgebildet sind.

Derzeit ist es häufig üblich, Einzelverpackungen in einer gewünschten Anzahl in ein Tray einzustellen und anschließend mit einer Schrumpffolie zu umhüllen. Auf diese Weise werden Packungseinheiten mit mehreren Einzelpackungen oder -verpackungen in den Handel gebracht. Die Schrumpffolien sind durchsichtig, so daß jederzeit zu erkennen ist, welche Produkte sich in diesen Verpackungen befinden. Aus Umweltgesichtspunkten werden nun aber Alternativen zu mit Schrumpffolien umhüllten Schrumpfverpackungen gesucht.

Eine gattungsgemäße Verpackung ist aus der US-A-2,913,105 bekannt.

Bei dieser Verpackung werden die die Deckel- und Bodenwand der Verpackung bildenden Abschnitte des Zuschnittes mit Hilfe von Klebstoff oder mit Hilfe von Klebebändern auf der Ober- und Unterseite der Einzelverpackungen befestigt. Hierbei ist die Klebefestigkeit des Klebstoffes derart eingestellt, daß er sich bei Öffnen der Verpackung rückstandsfrei von den Dosenflächen entfernt. Bei dieser vorbekannten Verpackung ist es somit möglich einzelne Dosen zu entfernen, ohne daß die Verpackung sichtbare Beschädigungen aufweist.

Eine weitere gattungsgemäße Verpackung ist auch aus der NL-A-286532 bekannt. Diese Verpackung ist zur Umhüllung von mehreren Zigarettenverpackungen vorgesehen und weist in gegenüberliegenden, endseitigen Randbereichen jeweils eine Klebebeschichtung auf. Mittels dieser Klebebeschichtung ist die Verpackung an den umhüllten Zigarettenverpackungen fixiert. Um eine Beschädigung der Zigarettenverpackungen auszuschließen, muß auch bei dieser Verpackung die Klebebeschichtung in ihrer Haftfähigkeit derart eingestellt sein, daß diese Randbereiche der Verpackung ohne Beschädigung der Zigarettenverpackungen von diesen abziehbar sind. Auch in diesem Fall ist es dann möglich, einzelne Zigarettenverpackungen zu entfernen, ohne daß die umhüllende Verpackung sichtbare Beschädigungen aufweist. Sowohl bei der Verpackung nach der NL-A-286532 als auch bei der Verpackung nach der US-A-2,913,105 erfolgt eine Befestigung der umhüllenden Verpackung an den zu verpackenden Gegenständen mit Hilfe einer Klebeverbindung, welche gleichzeitig die stabilisierende Fixierung der umhüllenden Verpackung bewirkt.

Weiterhin ist aus der US-A-3,146,885 eine ähnliche Verpackung bekannt, bei welcher der um die Einzelverpackungen herumgefaltete Zuschnitt schlitzförmige Stanzöffnungen aufweist, in welche die Bördelränder verpackter Dosen eingreifen. Bei dieser Verpackung ist es somit notwendig, daß die umhüllten Einzelverpackungen Vorsprünge oder Kanten, im beschriebenen Ausführungsbeispiel Bördelränder aufweisen, die in die schlitzförmigen Ausstanzungen des Zuschnittes eingreifen. Einzelverpackungen ohne derartige Vorsprünge, sind in der bekannten Verpackung nicht zu verpacken. Auch können bei dieser vorbekannten Verpackung einzelne Dosen entfernt werden, ohne daß die Verpackung sichtbare Beschädigungen aufweist.

Aufgabe der Erfindung ist es gattungsgemäße Verpackungen derart zu verbessern, daß eine Entnahme umhüllter Einzelverpackungen nur nach sichtbarer Beschädigung der umhüllenden Verpackung möglich ist.

Bei einer Verpackung der eingangs bezeichneten Art wird diese Aufgabe gemäß der Erfindung dadurch gelöst, die Verpackung durch die gegenüberliegenden Längsendbereiche des vierten und fünften Abschnittes jeweils direkt mit dem ersten Abschnitt verbindende Streifen in dem aufgerichteten Zustand fixiert ist.

Hierdurch wird eine Verpackung geschaffen, mit der mehrere zu einer Verkaufseinheit zusammengefaßte Einzelverpackungen wie bisher übliche Schrumpfverpackungen handelbar sind. Die Einzelverpackungen sind in der sie umhüllenden Verpackung sicher gehalten und können nur durch sichtbare Beschädigung der Verpackung entnommen werden. Die Verpackung weist genügend große Freiflächen, d. h. nicht von Karton oder Wellpappe umschlossene Bereiche auf, so daß die in der umhüllenden Verpackung verkauften bzw. dargebotenen Einzelverpakkungen sichtbar bleiben. Die Einzelverpackungen sind von dem die Verpackung bildenden Zuschnitt aus Karton oder Wellpappe dreiseitig vollständig und auf einer vierten Seite teilweise umschlossen. Zwei Seitenflächen werden überhaupt nicht von dem Zuschnitt bedeckt. Über diese Seiten verlaufen die die Verpackung in dem aufgerichteten Zustand fixierenden Streifen.

Um neben einer gerade und senkrecht verlaufenden Seitenwand auch eine an die seitliche Außenkontur der zu umhüllenden Einzelverpackungen angepaßte Verpackung ausbilden zu können, sieht die Erfindung in Ausgestaltung vor, daß der erste Abschnitt mittels mindestens zweier weiterer Rillungen in mindestens drei Abschnitte unterteilt ist. Diese Rillungen können vorzugsweise gegenläufig, d. h. eine Rillung auf der Außenseite und eine Rillung auf der Innenseite des Zuschnittes, ausgebildet sein, um somit einen an die Außenkontur einer beispielsweise gewölbten oder eine Schulter aufweisenden Flasche angepaßten, in einem Teilbereich geneigten Verlauf der Seitenwand der Verpackung auszubilden.

Schließlich sieht die Erfindung vor, daß die Streifen Klebebandstreifen sind. Durch das automatische oder auch von Hand erfolgende Aufbringen der Klebestreifen ist der zu der umhüllenden Verpackung aufgerichtete Zuschnitt nach Einsetzen der Einzelverpackungen sicher zu fixieren. Neben den Klebebandstreifen ist es auch möglich, die den vierten und fünften Abschnitt jeweils beidseitig mit der Seitenwand verbindenden Streifen aus Karton- oder Wellpappe herzustellen und mittels Klebstoff an der Verpackung zu befestigen. Darüber hinaus können die Streifen aber auch bereits Bestandteil des zu der Verpackung aufzurichtenden Zuschnittes sein.

Die erfindungsgemäße Verpackung besteht aus Wellpappe oder Karton, so daß weitestgehend auf die Verwendung von Kunststoff verzichtet werden kann. Lediglich die anzubringenden Klebestreifen können eventuell Kunststoffanteile aufweisen. Weiterhin läßt sich die erfindungsgemäße Verpackung mit den beim Handel bestehenden Entsorgungssystemen entsorgen, da auf die Verwendung von Kunststoff verzichtet wird und ausschließlich Packmittel und Packhilfsmittel aus Karton- oder Wellpappe verwendet werden.

Die Erfindung ist nachstehend anhand der Zeichnungen beispielsweise näher erläutert. Diese zeigt in
- Figur 1: ein erstes Ausführungsbeispiel eines Zuschnitts für eine erfindungsgemäße Verpackung;
- Figur 2: eine Verpackung aus dem Zuschnitt nach Figur 1;
- Figur 3: ein Ausführungsbeispiel eines weiteren Zuschnittes und in
- Figur 4: eine Verpackung aus dem Zuschnitt nach Figur 3.

Die Figur 1 zeigt einen rechteckigen Zuschnitt 1 aus Karton- oder Wellpappe. Die Breite B des Zuschnittes 1 entspricht den addierten Tiefen der Einzelverpackungen 2 (Figur 2), die in Mehrzahl in der aus dem Zuschnitt 1 gebildeten Verpackung 3 (Figur 2) verpackt werden sollen. D. h. die Breite B ist auf die Anzahl der in der Verpackung 3 zu umhüllenden Einzelverpackungen 2 abgestimmt und entsprechend dimensioniert. Der einteilige Zuschnitt 1 ist durch vier Rillungen 4,5,6,7, die parallel zu einer Seitenkante 8 den Zuschnitt 1 durchziehen in fünf Abschnitte 9,10,11,12,13 unterteilt. Der mittlere erste Abschnitt 9 weist eine Länge L₁ auf, die der Höhe einer einzelnen Einzelverpackung 2 entspricht. Bei zu der Verpakkung 3 aufgerichtetem Zuschnitt 1 bildet der erste Abschnitt 9 eine Seitenwand der Verpackung 3. Der an den ersten Abschnitt 9 anschließende zweite Abschnitt 10 weist eine Länge L₂ auf, die der Breite B₁ einer Einzelverpackung 2 entspricht. Bei zu der Verpackung 3 aufgerichtetem Zuschnitt 1 bildet der zweite Abschnitt 10 die Bodenwand der Verpackung 3. Der auf der anderen Seite an den ersten Abschnitt 9 anschließende dritte Abschnitt 11 weist eine Länge L₃ auf, die der Breite B₂ der Deckelfläche einer Einzelverpackung 2 entspricht. Bei zu der Verpackung 3 aufgerichtetem Zuschnitt 1 bildet der dritte Abschnitt 11 die Deckelwand der Verpackung. An den zweiten Abschnitt 10 schließt sich ein vierter Abschnitt 12 und an den dritten Abschnitt 11 ein fünfter Abschnitt 13 an. Der vierte Abschnitt 12 und der fünfte Abschnitt 13 sind in ihrer jeweiligen Länge kürzer ausgebildet als der erste Abschnitt 9. Bei zu der Verpackung 3 aufgerichtetem Zuschnitt 1 bilden der vierte Abschnitt 12 und der fünfte Abschnitt 13 die der durch den ersten Abschnitt 9 gebildeten Seitenwand gegenüberliegende Seitenwand der Verpackung 3. Nach Aufrichten des Zuschnittes 1 zu der Verpackung 3 und Einsetzen der gewünschten Anzahl an Einzelverpackungen 2 wird der Zuschnitt 1 in dem aus der Figur 2 ersichtlichen aufgerichteten Zustand mittels Streifen 14,15,16 und 17, in dem hier dargestellten Beispiel mittels Klebestreifen, fixiert. Hierbei geht jeweils von den sich gegenüberliegenden Längsendbereichen des vierten Abschnittes 12 und des fünften Abschnittes 13 ein Streifen 14,15,16,17 aus, welcher den jeweiligen Längsendbereich direkt mit dem die Rückwand der Verpackung 3 bildenden ersten Abschnitt 9 verbindet. Auf diese Weise ist zum einen der Zuschnitt 1 in dem aufgerichteten Zustand fixiert und sind zum anderen auch die Einzelverpackungen 2 sicher in der Verpackung 3 gehalten. Die Einzelverpackungen 2 können der Verpackung 3 nur nach Zerstörung mindestens eines der Streifen 14 - 17 oder der partiellen Zerstörung des die übrigen Wandbereiche der Verpackung 3 bildenden Zuschnittes 1 entnommen werden. Insgesamt ist der Zuschnitt 1 derart dimensioniert, daß die Verpackung 3 die zu umhüllenden Einzelverpackungen 2 eng umschließt.

Aus den Figuren 3 und 4 ist ein Ausführungsbeispiel ersichtlich, bei welchem der insgesamt mit 1a bezeichnete Zuschnitt eine Modifikation aufweist, um ihn an Einzelverpackungen 2a anzupassen, die eine Außenkontur mit einem geneigt verlaufenden Wandungsbereich aufweist. Während die Seitenwand 9 der Verpackung 3 gerade und senkrecht verläuft, weist die entsprechende Seitenwand der Verpackung 3a neben gerade und senkrecht verlaufenden Abschnitten 9a und 9c einen geneigt verlaufenden Abschnitt 9b auf. In bezug auf die in den Figuren 3 und 4 dargestellte Ausführungsform wird nachstehend nur auf die wesentlichen Unterschiede eingegangen. Zu der Ausführungsform nach den Figuren 1 und 2 gleiche Teile und Elemente sind mit denselben Bezugszeichen wie vorstehend versehen und im einzelnen nicht näher erläutert. Der wesentliche Unterschied des in den Figuren 3 und 4 dargestellten Ausführungsbeispieles besteht darin, daß der erste Abschnitt 9 mittels zweier weiterer, den Zuschnitt 1a durchziehende Rillungen 18 und 19 in drei Abschnitten 9a, 9b und 9c unterteilt ist. Hierbei ist die eine Rillung 18 auf derselben Seite wie die Rillungen 4 - 7 und die andere Rillung 19 auf der gegenüberliegenden Seite des Zuschnittes 1a ausgebildet. Die beiden weiteren Rillungen 19 und 18 weisen einen Abstand L₄ auf, der der Länge der Schulter 20 der Einzelverpackung 2a entspricht. Auf diese Weise ist bei zu der Verpackung 3a aufgerichteten Zuschnitt 1a ein geneigt verlaufender Wandereich 9b auszubilden, der sich an den Verlauf und die Neigung der Schulter 20 der Einzelverpackung 2a anpaßt sowie sich an die Schulter 20 anlegt.

## Patentansprüche

1. Verpackung (3, 3a) zur Umhüllung mehrerer gleichförmiger Einzelverpackungen (2, 2a) wie Flaschen, Spender, Dosen, Pulverschachteln o.ä., bestehend aus einem einteiligen, zu der Verpackung (3, 3a) aufgerichteten Zuschnitt (1, 1a) aus Karton- oder Wellpappe, der eine Breite (B) aufweist, die den addierten Tiefen der Einzelverpackungen (2, 2a) entspricht und der durch vier parallel zu einer Seitenkante (8) den Zuschnitt (1, 1a) durchziehende Rillungen (4,5,6,7) in fünf Abschnitte (9,10,11, 12,13) unterteilt ist, wobei der mittlere erste Abschnitt (9) eine Seitenwand der Verpackung (1, 1a) bildet und eine Länge (L₁) aufweist, die der Höhe einer einzelnen Einzelverpackung (2, 2a) entspricht, und wobei der an einer Seite daran anschließende zweite Abschnitt (10) die Bodenwand der Verpackung (3, 3a) bildet und eine Länge (L₂) aufweist, die der Breite (B₁) einer Einzelverpackung (3, 3a) entspricht, und wobei der auf der anderen Seite an den ersten Abschnitt (9) anschließende dritte Abschnitt (11) die Dekkelwand der Verpackung (3, 3a) bildet und eine Länge (L₃) aufweist, die der Breite (B₂) der Deckelfläche einer Einzelverpackung (3, 3a) entspricht, und wobei die der Seitenwand (9) jeweils gegenüberliegenden vierten und fünften Abschnitte (12, 13) kürzer als der erste Abschnitt (9) ausgebildet sind
dadurch gekennzeichnet,
daß die Verpackung (3, 3a) durch die gegenüberliegenden Längsendbereiche des vierten und fünften Abschnittes (12, 13) jeweils direkt mit dem ersten Abschnitt (9) verbindende Streifen (14,15,16,17) in dem aufgerichteten Zustand fixiert ist.

2. Verpackung nach Anspruch 1,
dadurch gekennzeichnet,
daß der erste Abschnitt (9) mittels mindestens zweier weiterer Rillungen (18, 19) in mindestens drei Abschnitte (9a, 9b, 9c) unterteilt ist.

3. Verpackung nach Anspruch 1 oder 2,
dadurch gekennzeichnet,
daß die Streifen (14, 15, 16, 17) Klebebandstreifen sind.

## Claims

1. Packaging (3, 3a) for the enveloping of several identically shaped individual packages (2, 2a), such as bottles, dispensers, cans, powder boxes or the like, consisting of a one-piece blank (1, 1a), which is erected into the packaging (3, 3a), of carton or corrugated cardboard and having a width (B), which corresponds with the added depths of the individual packages (2, 2a) and which is subdivided into five portions (9, 10, 11, 12, 13) by four flutes (4, 5, 6, 7) passing through the blank (1, 1a) parallelly to one side edge (8), wherein the middle first portion (9) forms a side wall of the packaging (3, 3a) and has a length (L₁), which corresponds with the height of an individual package (2, 2a) and wherein the second portion (10), which adjoins at one side thereat, forms the base wall of the packaging (3, 3a) and has a length (L₂), which corresponds with the width of an individual package (2, 2a), and wherein the third portion (11), which adjoins the first portion (9) on the other side, forms the lid wall of the packaging (3, 3a) and has a length (L₃), which corresponds with the width (B₂) of the lid surface of an individual package (2, 2a) and wherein the fourth and fifth portions (12, 13), which each lie opposite the side wall (9), are formed to be shorter than the first portion (9), characterised thereby, that the packaging (3, 3a) is fixed in the erected state by strips (14, 15, 16, 17), which connect each of the mutually opposite longitudinal end regions of the fourth and fifth portions (12, 13) directly with the first portion (9).

2. Packaging according to claim 1, characterised thereby, that the first portion (9) is subdivided into at least three portions (9a, 9b, 9c) by means of at least two further flutes (18, 19).

3. Packaging according to claim 1 or 2, characterised thereby, that the strips (14, 15, 16, 17) are strips of adhesive tape.

## Revendications

1. Emballage (3, 3a) adapté pour envelopper plusieurs emballages individuels (2, 2a) de forme identique, tels que des bouteilles, des diffuseurs, des boîtes, des sachets de poudre ou autres, et constitué par une ébauche (1, 1a) unitaire en carton épais ou en carton ondulé, dressée pour former cet emballage (3, 3a), laquelle ébauche a une largeur (B) qui correspond à la somme des épaisseurs des emballages individuels (2, 2a) et qui est divisée en cinq segments (9, 10, 11, 12, 13) par quatre rainures (4, 5, 6, 7) la traversant parallèlement à une arête latérale (8), le premier segment central (9) formant une paroi latérale de cet emballage (3, 3a) et ayant une longueur (L₁) qui correspond à la hauteur d'un emballage individuel (2, 2a) isolé, le deuxième segment (10), qui lui est contigu sur un côté, formant la paroi de fond de cet emballage (3, 3a) et ayant une longueur (L₂) qui correspond à la largeur (B₁) d'un emballage individuel (2, 2a), le troisième segment (11), contigu au premier segment central (9) sur l'autre côté de celui-ci, formant la paroi de dessus de l'emballage (3, 3a) et ayant une longueur (L₃) qui correspond à la largeur (B₂) du dessus d'un emballage individuel (2, 2a) et les quatrième et cinquième segments extrêmes (12, 13), faisant face chacun à la paroi latérale constituée par le premier segment central (9) et étant plus courts que celui-ci, cet emballage (3, 3a) étant caractérisé par le fait qu'il est fixé en position dressée au moyen de bandes (14, 15, 16, 17) qui relient directement au premier segment central (9) les zones de chacune des extrémités longitudinales des quatrième et cinquième segments (12, 13) se faisant face.

2. Emballage selon la revendication 1, caractérisé par le fait que le premier segment central (9) est divisé en trois segments (9a, 9b, 9c) au moins, au moyen d'au moins deux autres rainures (18, 19).

3. Emballage selon l'une ou l'autre des revendications 1 et 2, caractérisé par le fait que les bandes (14, 15, 16, 17) sont des bandes adhésives.
